# EUROPÄISCHE PATENTSCHRIFT

(11) **EP 1 499 534 B1**
(45) Veröffentlichungstag und Bekanntmachung des Hinweises auf die Patenterteilung: **26.07.2006**
(21) Anmeldenummer: 03732271.6
(22) Anmeldetag: 02.04.2003
(51) Int. Cl.: B65D 33/28, B31B 19/90, B65F 1/00, B65F 1/06

(54) **ZUGBANDBEUTEL MIT KLEBESTREIFEN**
PULL-STRIP BAG COMPRISING ADHESIVE TAPE
SAC A BANDE DE SERRAGE ET BANDE ADHESIVE

(30) Priorität: 26.04.2002 DE 10218720
(43) Veröffentlichungstag der Anmeldung: 26.01.2005
(73) Patentinhaber: LEMO Maschinenbau GmbH, D-53859 Niederkassel-Mondorf (DE)
(72) Erfinder: SCHNEIDER, Jakob, 53859 Niederkassel (DE)
(74) Vertreter: Thul, Hermann
(86) Internationale Anmeldenummer: PCT/EP2003/003409
(87) Internationale Veröffentlichungsnummer: WO 2003/091122

(56) Entgegenhaltungen:
- EP-A- 0 700 835
- US-A- 4 008 851
- US-A- 4 975 688

## Beschreibung

### Technisches Gebiet

Die Erfindung betrifft einen Beutel aus themoplastischer Kunststoffolie mit einer Vorderwand und einer Rückwand, die unter Bildung einer Einfüllöffnung durch Seitennähte miteinander verbunden und jeweils im Bereich der Einfüllöffnung doppellagig ausgebildet sind, mit zwei sich über die Beutelbreite erstreckenden Zugbändern, von denen jeweils eines zwischen den beiden Lagen der Vorderwand und der Rückwand eingelegt ist und die an ihren beiden Enden miteinander unlösbar verbunden sind und mit einem das Zugband teilweise freilegenden Griffloch.

### Stand der Technik

Derartige Beutel, die mittels eines eingelegten Zugbands nach dem Befüllen verschlossen werden können, sind in vielfältiger Form bekannt. So beschreibt die DE 38 21 905 C1 einen Beutel, bei dem jeweils ein Zugband in einem an der Einfüllöffnung vorgesehenen umgeschlagenen und angeschweißten Saum eingelegt wird, der auch mit der Seitenschweißnaht verbunden ist. Ein Griffloch im mittleren Bereich des Saumes ermöglicht das Ergreifen des Zugbands.

Aus der EP 0700 835 A1 ist ein Beutel und ein Verfahren zu seiner Herstellung bekannt, bei dem die Vorderwand und die Rückwand jeweils von einer äußeren und inneren Folienlage gebildet werden, die sich jeweils über die gesamte Wandfläche erstrecken. Im Bereich der Einfüllöffnung ist jeweils zwischen die beiden Folienlagen ein sich über die Beutelbreite erstreckendes Zugband eingelegt, wobei die beiden Zugbänder an ihren Enden mit den Seitenschweißnähten des Beutels verbunden sind. Im mittleren Bereich jeder Doppellage ist jeweils ein das Zugband teilweise freilegendes Griffloch angeordnet.

Die deutsche Anmeldung DE 101 51 843 offenbart einen Beutel aus einer thermoplastischen Kunststoffolie mit einer Vorderwand, einer Rückwand und zwei sich über die Beutelbreite erstreckenden Zugbändern, wobei die Vorderwand als auch die Rückwand an beiden Ecken jeweils die Endbereiche der Zugbänder freilegende Ausstanzungen aufweisen, daß die beiden Zugbänder zumindest in einem freigelegten Endbereich mit Abstand von der Endverschweißung zusätzlich miteinander verschweißt sind, und daß die Zugbänder aus einem elastisch dehnbaren Werkstoff hergestellt sind.

Durch die zweite Verschweißung begrenzen die Zugbänder eine Einfüllöffnung mit verringertem Querschnitt, die elastisch dehnbar und somit vergrößerbar ist. Der so gestaltete Einfüllrand des Beutels läßt sich elastisch gespannt über den Rand eines Behälters ziehen und so sicher fixieren. Die über die zweite Schweißung überstehenden Enden bilden jeweils eine freiliegende hervorstehende Öse, an der die Zugbänder zum Entnehmen des Beutels aus dem Behälter und zum Verschließen des Beutels einfach gepackt werden können.

Derartige Beutel werden häufig zum Befüllen in eimerförmige Behälter eingesetzt, beispielsweise als Müllbeutel in Mülleimer. Bei den bekannten Beuteln wird dabei üblicherweise der obere Rand des Beutels mit dem Zugband über den oberen Behälterrand gezogen, wobei das elastische Zugband den Beutel fixiert und abdichtet.

### Darstellung der Erfindung

Der Erfindung liegt daher die Aufgabe zugrunde, einen Beutel der gattungsgemäßen Art in der Weise zu verbessern, daß er bei einfacher Fertigung verbessert an einem Behälterrand fixiert werden kann.

Diese Aufgabe wird dadurch gelöst, daß an mindestens einer der Oberflächen des Zugbands, im Bereich des Grifflochs, ein Klebestreifen befestigt ist, der zur Verringerung des Querschnitts der Einfüllöffnung an der an das Griffloch angrenzenden Wand befestigt werden kann.

Durch das erfindungsgemäße Anordnen eines Klebestreifens, im Bereich des Grifflochs, ist nun die Möglichkeit gegeben, den Beutel leichter und sicherer am Behälterrand zu fixieren.

In einer Ausgestaltungsvariante der Erfindung ist der Klebestreifen auf der Oberfläche des Zugbands, im Bereich des Grifflochs und an der Innenseite der Vorderwand befestigt. Die Zugbandbeutel sind aus der Maschine kommend in Rollen gewickelt. Zur Verwendung der Beutel müssen diese von der Rolle abgewickelt und über die zwischen den Beuteln vorhandene Perforation getrennt werden.

Der Zugbandbeutel wird in den Behälter eingelegt und der obere Saum über den Behälterrand gestülpt. Das Umstülpen des Beutelsaums über den Behälterrand bedingt, daß der Klebestreifen im Bereich des Grifflochs frei zugänglich ist. Der Klebestreifen kann erfindungsgemäß aus zwei Bereichen bestehen. Der erste Bereich stellt die Klebefläche dar, die den Klebestreifen unlösbar mit dem Zugband verbindet. Im zweiten Bereich ist der Klebestreifen mit einer lösbaren Abdeckung versehen, diese Abdeckung kann aus einem Papierstreifen oder aus einem Folienstreifen gefertigt sein. Damit die Abdeckung leicht von dem Klebestreifen zu entfernen ist, kann die Abdeckung eine Verlängerung aufweisen, die gegen die Abdeckung rückgefaltet ist.

In einer wetieren Ausgestaltung der Erfindung wird die Abdeckung mehrteilig, bestehend aus separaten Teilen oder mittels einer Perforation verbunden ausgeführt, so daß die Abdeckung bereichsweise entfernt werden kann. Dabei verbleibt die Abdeckung vorteilhafterweise auf dem freien Ende des Klebestreifens. Dieser mit dem verbleibenden Teil der Abdeckung versehene Bereich des Klebestreifens dient dabei als Griffzone zum Spannen des Zugbands.

Nach dem Entfemen der Abdeckung von dem Klebestreifen kann das Zugband um den Behälterrand herum gespannt und fixiert werden. Erfindungsgemäß erfolgt das Spannen des Zugbands durch Ziehen an der Griffzone des Klebestreifens. Nach dem Spannen kann der Klebestreifen auf dem über den Behälterrand gestülpten Saum des Beutels fixiert werden. Es ist somit die Möglichkeit geschaffen, den Beutel auf unterschiedlichste Durchmesser von Behältern abzustimmen.

Ein weiterer erfindungsgemäßer Vorteil ergibt sich aus der Verwendung des Klebestreifens dahingehend, daß der einmal auf dem Saum fixierte Klebestreifen, zur Entnahme des Beutels aus dem Eimer, wieder gelöst werden kann. Weiterhin können auch nachträglich unterschiedlichste Spannungen in dem Zugband erzeugt werden können. Darüber hinaus kann der Klebestreifen auch zum Verschließen des Zugbandbeutels verwendet werden.

Im Gegensatz zum zitierten Stand der Technik kann der Klebestreifen bei elastischen und unelastischen Zugbändern verwendet werden. Es ist auch mit geringeren Kosten gegenüber einem aus einem elastischen Werkstoff bestehenden Zugband zu rechnen, da das Zugband in der erfindungsgemäßen Ausgestaltung unter anderem aus dem Beutelwerkstoff bestehen kann. Als weiterhin vorteilhaft stellt sich der Einsatz des Klebestreifens dahingehend dar, daß das Zugband auf beliebige Durchmesser von Behältern angepaßt werden kann.

Bei dem dargestellten Ausführungsbeispiel eines Zugbandbeutels ist der Klebestreifen auf der Oberfläche des Zugbands, im Bereich des Grifflochs und an der Innnenseite der Vorderwand befestigt. Der Klebestreifen kann natürlich aber auch an der Außenseite befestigt sein, so daß ein Innenspannen mit Hilfe des Zugbands ermöglicht wird.

Neben den dargestellten Ausführungsbeispielen der Zugbandbeutel und der Anordnung der Abedeckung auf dem Klebestreifen kann die Ausführung des Klebestreifens ebenfalls variieren. So kann zum Beispiel der Klebestreifen zur Verlängerung seines Wirkungsbereichs mehrfach übereinander gefaltet, nach Art einer Zickzackfaltung, auf dem Zugband befestigt sein.

### Kurze Beschreibung der Zeichnung

In den Zeichnungen ist eine bevorzugte Ausführungsform eines erfindungsgemäßen Beutels dargestellt.

Es zeigen
- Figur 1: die Draufsicht auf einen Beutel und
- Figur 2: die Draufsicht auf einen Beutel und
- Figur 3: die dreidimensionale Ansicht auf einen Klebestreifen und
- Figur 4: die prinzipielle Anordnung des Zugbandes im gespannten Zustand in einer Draufsicht mit einem Behälter und
- Figur 5: den Schnitt durch einen Behälter mit einem Zugbandbeutel und
- Figur 6: die dreidimensionale Ansicht eines Behälters mit einem Beutel.

### Wege zur Ausführung der Erfindung

Der in Figur 1 dargestellte Beutel wird aus thermoplastischer Kunststoffolie hergestellt. Er besteht aus einer Vorderwand 1 und einer Rückwand 2, die durch Seitenschweißnähte 3, 4 an ihren Rändern miteinander verbunden sind. Der Boden des Beutels ist von einer Bodennaht 5 verschlossen, die durch Längsschweißen oder Umfalten hergestellt wird. Zumindest im Bereich der Einfüllöffnung 6 sind sowohl die Vorderwand 1 als auch die Rückwand 2 doppellagig ausgebildet, wie aus Figur 5 ersichtlich.

Im Bereich der Einfüllöffnung 6 ist zwischen die beiden Lagen der Vorderwand 1 und der Rückwand 2 jeweils ein Zugband 7, 8 eingelegt. Beide Zugbänder 7, 8 erstrecken sich über die gesamte Beutelbreite und sind an ihren Enden mit den Seitenschweißnähten 3, 4 miteinander verschweißt, so daß sie ein sich geschlossenes, die Einfüllöffnung 6 umlaufendes Zugband bilden, wie in Figur 2 dargestellt.

Der doppellagige, durch die Längsschweißnaht 9 begrenzte obere Bereich 10 der Vorderwand 1 weist in der Mitte des Beutels eine bogenförmige Ausstanzung 11 auf, so daß das Zugband freiliegt. In einer weiteren Ausgestaltungsvariante der Erfindung kann zusätzlich in der Rückwand 2 eine Ausstanzung vorhanden sein. Die Ausstanzung 11 bildet ein Griffloch, durch welches das Zugband 7 ergriffen werden kann. Die Position des Klebestreifens auf dem Zugband 7 wird dabei durch die gestrichelte Linie 12 dargestellt.

Die Lage des Klebestreifens 13 ist ebenso aus der Figur 2 ersichtlich. Der Klebestreifen ist an der Oberfläche 14 des Zugbands 7 befestigt.

Der Aufbau eines erfindungsgemäßen Klebestreifens 13 ist in Figur 3 dargestellt, er gliedert sich in zwei Bereiche. Der erste Bereich des Klebestreifens 13 wird aus der Klebefläche 15 gebildet, die Klebefläche dient zum Festkleben auf dem Zugband 7. Im zweiten Bereich des Klebestreifens 13 ist der Klebestreifen 13 mit einer Abdeckung 16 versehen. Die Abdeckung 16 besitzt in dieser Ausführungsvariante eine Verlängerung 17, die gegen die Abdeckung 16 rückgefaltet ist. Die Verlängerung 17 dient dabei zum Lösen der Abdeckung 16 vom Klebestreifen 13. Die Abdeckung 16 kann erfindungsgemäß zweiteilig ausgeführt sein oder sie ist über eine Perforation 18 teilbar. Es wird somit nur ein Teil der Abdeckung wieder vom Klebestreifen entfernt. Der verbleibende Teil der Abdeckung auf dem Klebestreifen dient als Griffzone während des Spannens des Zugbands.

Figur 4 zeigt einen Behälter 20 und den über den Behälterrand gezogenen oberen Bereich 10 des Zugbandbeutels im gespannten und fixierten Zustand. Beim Spannen des unelastischen Zugbands 7 kommt es zu einer Überlappung 21 im Bereich des Klebestreifens 13. Die Griffzone 19 bleibt dabei weiterhin frei zugänglich, so daß der Klebestreifen wieder gelöst werden kann.

Die Figur 5 zeigt den Zugbandbeutel in einem Behälter 20 vor dem Spannen des Zugbands. Dabei ist der obere Bereich 10 über den Behälterrand gestülpt. Es ist die Lage der Zugbänder 7, 8 im Saum bzw. im oberen Bereich 10 des Zugbandbeutels zu erkennen.

Die Figur 6 zeigt eine dreidimensionale Ansicht eines Behälters 20 mit einem eingelegten Zugbandbeutel. Aus dem Bereich des Grifflochs 11 kommend, ist der Klebestreifen 13 auf dem oberen Bereich bzw. Saum des Zugbandbeutels aufgeklebt.

## Patentansprüche

1. Beutel aus thermoplastischer Kunststoffolie mit einer Vorderwand (1) und einer Rückwand (2), die unter Bildung einer Einfüllöffnung (6) durch Seitennähte (3, 4) miteinander verbunden und jeweils im Bereich der Einfüllöffnung (6) doppellagig ausgebildet sind, mit zwei sich über die Beutelbreite erstreckenden Zugbändern, (7, 8) von denen jeweils eines zwischen den beiden Lagen der Vorderwand (1) und der Rückwand (2) eingelegt ist und die an ihren beiden Enden miteinander unlösbar verbunden sind, und mit einem das Zugband (7, 8) teilweise freilegenden Griffloch, **dadurch gekennzeichnet, daß** an der Oberfläche des Zugbands (7), im Bereich des Grifflochs(11) ein Klebestreifen (13) befestigt ist, der zur Verringerung des Querschnitts der Einfüllöffnung an der an das Griffloch angrenzenden Wand anklebbar ist.

2. Beutel nach Anspruch 1, **dadurch gekennzeichnet, daß** der Klebestreifen (13) auf seiner Haftseite (15) einen Bereich aufweist, der mit einer zumindest teilweise lösbaren Abdeckung (16), insbesondere einem Papier- oder Folienstreifen, versehen ist.

3. Beutel nach Anspruch 2, **dadurch gekennzeichnet, daß** die Abdeckung (16, 19) aus mindestens zwei vollständig getrennten Teilen besteht.

4. Beutel nach Anspruch 2, **dadurch gekennzeichnet, daß** die Abdeckung (16, 19) trennbar, insbesondere mit einer Perforation (18) versehen, ausgeführt ist.

5. Beutel nach einem der Ansprüche 1 bis 4, **dadurch gekennzeichnet, daß** mindestens ein Teil der Abdeckung (13) rückgefaltet ist.

6. Beutel nach einem der Ansprüche 1 bis 5, **dadurch gekennzeichnet, daß** der Klebestreifen (13) auf der Oberfläche des Zugbands (7), im Bereich des Grifflochs (11) und an der Innenseite (14) der Vorderwand (1) befestigt ist.

7. Verfahren zur Herstellung eines Beutels nach einem der Ansprüche 1 bis 6, **dadurch gekennzeichnet, daß** in die Bahnlagen (1, 2), von denen die Vorderwände (1) und Rückwände (2) gebildet werden, zunächst Öffnungen (11) eingestanzt werden, anschließend für die Vorderwand (1) und die Rückwand (2) jeweils ein sich durch die Öffnungen (11) erstreckendes Zugband (7, 8) eingelegt und mindestens ein Klebestreifen (13) befestigt wird, danach durch Querschweißen die Seitennähte (3, 4) hergestellt und zugleich die Enden der Zugbänder (7, 8) miteinander verschweißt werden.

## Claims

1. Bag made of thermoplastic sheeting with a front wall (1) and a rear wall (2), which are joined to one another by side seams (3, 4) to form a filling opening (6), and are respectively formed with double layers in the region of the filling opening (6), with two draw tapes (7, 8) extending over the width of the bag, one of which in each case is placed between the two layers of the front wall (1) and the rear wall (2) and which are undetachably connected to one another at their two ends, and with a gripping hole, which partly exposes the draw tape (7, 8), **characterized in that** an adhesive strip (13), which can be stuck onto the wall adjacent to the gripping hole to reduce the cross section of the filling opening, is attached to the surface of the draw tape (7), in the region of the gripping hole (11).

2. Bag according to Claim 1, **characterized in that** the adhesive strip (13) has on its adhesive side (15) a region which is provided with an at least partially detachable covering (16), in particular a paper or film strip.

3. Bag according to Claim 2, **characterized in that** the covering (16, 19) consists of at least two completely separate parts.

4. Bag according to Claim 2, **characterized in that** the covering (16, 19) is formed in such a way that it can be separated, in particular is provided with a perforation (18).

5. Bag according to one of Claims 1 to 4, **characterized in that** at least part of the covering (1) is folded back.

6. Bag according to one of Claims 1 to 5, **characterized in that** the adhesive strip (13) is attached on the surface of the draw tape (7), in the region of the gripping hole (11) and on the inner side (14) of the front wall (1).

7. Method for producing a bag according to one of Claims 1 to 6, **characterized in that** firstly openings (11) are punched into the layers of sheet (1, 2) from which the front walls (1) and rear walls (2) are formed, a draw tape (7, 8), in each case extending through the openings (11), is subsequently put in place for the front wall (1) and the rear wall (2), and at least one adhesive strip (13) is attached, after which the side seams (3, 4) are produced by transverse welding and at the same time the ends of the draw tapes (7, 8) are welded to one another.

## Revendications

1. Sac en feuille de plastique thermoplastique comprenant une paroi avant (1) et une paroi arrière (2), qui sont connectées ensemble par des joints latéraux (3, 4) en formant une ouverture de remplissage (6) et qui sont réalisées chacune avec une double couche dans la région de l'ouverture de remplissage (6), avec deux bandes de serrage (7, 8) s'étendant sur la largeur du sac, dont à chaque fois une est introduite entre les deux couches de la paroi avant (1) et de la paroi arrière (2) et qui sont connectées l'une à l'autre de manière indesserrable à leurs deux extrémités, et avec un trou de préhension exposant partiellement la bande de serrage (7, 8), **caractérisé en ce qu'**un ruban adhésif (13) est fixé à la surface de la bande de serrage (7), dans la région du trou de préhension (11), lequel peut être collé à la paroi adjacente au trou de préhension pour rétrécir la section transversale de l'ouverture de remplissage.

2. Sac selon la revendication 1, **caractérisé en ce que** le ruban adhésif (13) présente sur son côté adhésif (15) une région qui est pourvue d'un revêtement (16) au moins partiellement décollable, notamment un ruban de papier ou de film.

3. Sac selon la revendication 2, **caractérisé en ce que** le revêtement (16, 19) se compose d'au moins deux parties complètement séparées.

4. Sac selon la revendication 3, **caractérisé en ce que** le revêtement (16, 19) est réalisé de manière séparable, notamment est pourvu d'une perforation (18).

5. Sac selon l'une quelconque des revendications 1 à 4, **caractérisé en ce qu'**au moins une partie du revêtement (16) est repliée.

6. Sac selon l'une quelconque des revendications 1 à 5, **caractérisé en ce que** le ruban adhésif (13) est fixé à la surface de la bande de serrage (7), dans la région du trou de préhension (11) et sur le côté intérieur (14) de la paroi avant (1).

7. Procédé de fabrication d'un sac selon l'une quelconque des revendications 1 à 6, **caractérisé en ce que** dans les couches de bande (1, 2), qui forment les parois avant (1) et arrière (2), on estampe tout d'abord des ouvertures (11), ensuite on introduit pour la paroi avant (1) et la paroi arrière (2) à chaque fois une bande de serrage (7, 8) s'étendant à travers les ouvertures (11), et au moins un ruban adhésif (13) est fixé, puis les joints latéraux (3, 4) sont formés par soudage transversal et en même temps les extrémités des bandes de serrage (7, 8) sont soudées ensemble.
